# EUROPÄISCHE PATENTSCHRIFT

(11) **EP 0 205 600 B1**
(45) Veröffentlichungstag und Bekanntmachung des Hinweises auf die Patenterteilung: **22.08.1990**
(21) Anmeldenummer: 86900647.8
(22) Anmeldetag: 23.12.1985
(51) Int. Cl.: A44B 18/00

(54) **HAFTMITTEL**
FIXING ELEMENT
ELEMENT DE FIXATION

(30) Priorität: 27.12.1984 DE 3447468
(43) Veröffentlichungstag der Anmeldung: 30.12.1986
(73) Patentinhaber: PELLATZ, Egon, D-8070 Ingolstadt (DE)
(72) Erfinder: PELLATZ, Egon, D-8070 Ingolstadt (DE)
(86) Internationale Anmeldenummer: DE8500557
(87) Internationale Veröffentlichungsnummer: WO8603952

(56) Entgegenhaltungen:
- EP-A- 0 151 923
- FR-A- 1 232 610
- US-A- 3 464 094
- US-A- 3 586 060
- US-A- 3 801 245
- US-A- 3 879 835
- US-A- 3 913 183

## Beschreibung

Die Erfindung betrifft einteilige Anordnungen zur flächigen, in der Regel wieder lösbaren Verbinding mit Gegenstandsoberflächen. Diese Anordnungen werden Haftmittel genannt.

Für solche Verbindungen verwendet man heute meist Haftkleber, insbesondere Klebefolien. Sie haben folgende Nachteile:
a. schlechte oder keine Haftung an Gegenstandsoberflächen, die staubig, fettig, feucht oder andersartig verschmutzt, behaart, weich, locker strukturiert oder rauh sind;
b. temperatur- und witterungsabhängige Haftkraft;
c. nachlassende Haftkraft durch Dauerzug an der Verbindung;
d. Haftkraftminderung durch wiederholte Ablösung und Wiederverbindung;
e. Haftkraftminderung durch Alterung;
f. nicht restelose Ablösung nach längerer Verbindung;
g. Positionierprobleme der Klebefolie gegenüber dem Gegenstand.

Weiterhin sind Klettbänder bekannt. Ihr spezifischer Nachteil ist, daß sie zweiteilig sind, d.h. der zu verbindende Gegenstand muß in jedem Fall mit einem Klett-Gegen-Teil durch Kleben, Nähen oder Klammern präpariert werden, was einen entsprechenden Aufwand bedeutet und bei bestimmten Gegenständen, z.B. bei der lebenden Haut, nicht möglich ist. Die Zweiteiligkeit des Klettbands in Kombination mit der in der Regel nur streifenhaften Belegung des Gegenstands macht auch eine entsprechende genaue Anbringung und Kontaktierung, oft bei Sichtverdeckung durch den Gegenstand, nötig.

Schließlich sind flächige Hakenanordnungen bekannt, wie sie in den Patentschriften US-3,913,183 und US3,879,835 beschrieben sind. Mit diesen Hakenanordnungen ist eine spießende Eindringung in die Gegenstandsoberfläche beabsichtigt mit folgenden Nachteilen:
h. es wird eine sehr lockere, insbesondere faserige Beschaffenheit der Gegenstandsoberfläche vorausgesetzt und
i. durch die spießende Eindringung der Hakenelemente in die Gegenstandsoberfläche in der Druckphase ist die Eindrigtiefe druckabhängig und damit zufällig.

Der Erfindungsgegenstand ist ebenfalls eine flächige, einteilige Anordnung von Hakenelementen an einem Träger. Der Träger kann eine Folie, eine Gewebe, Gitter, Netz oder ähnliches sein. Die Aufgabe des Erfindungsgegenstands ist, eine formschlüssige, gegebenenfalls zusätzlich kraftschlüssige Flächenverbindung mit geeigneten Gegenstandsoberflächen herzustellen. Er unterscheidet sich aber von den oben genannten US-Patenten durch eine andere, vorteilhaftere Verbindungsfunktion.

Fig. 1 zeigt die prinzipielle Form, Anordnung und Funktion der Hakenelemente. In diesem Bild sind als Beispiel zwei Hakenelemente in ihren Wirkrichtungen gegeneinander gestellt, so daß sie zusammen eine Klammer bilden. Aus Fig. 1 geht die für die Funktion wichtige Schräglage des aus Hakenarm 1 und Haken 2 bestehenden Hakenelements 3 hervor. Das heißt, der resultierende Hakenarm 4 zwischen dem Lagerpunkt 5 des Hakenelements am Träger 6 und der Hakenspitze im entspannten Funktionszustand ist schräg zur (durch den Trägerlagerpunkt 5 laufenden) Trägersenkrechten 7. Die Hakenspitze am Hakenarmende zeigt funktionsgerecht etwa in Richtung zum Lotpunkt 8 der Trägersenkrechten auf der Oberfläche des Gegenstands 9. Die Hakenspitzenachse bildet also einen spitzen Winkel mit der Gegenstandsoberfläche. Der Hakenarm kann eine beliebige Form haben, soweit diese der oben definierten Hakenelementschräglage entspricht. Der Hakenarm kann auch mehr als einen Haken tragen.
Fig. 1 zeigt drei Funktionsphasen für den Fall eines federnden Hakenarms.
Fig. 1a stellt den federmäßig entspannten Zustand vor der Verbindung der Hakenelemente mit dem Gegenstand dar.
Fig. 1b zeigt, wie das Hakenelement seitlich auslenkt, wenn auf den Träger (z.B. Hand-) Druck (Kraft F) ausgeübt wird. Der Haken gleitet dabei über die Gegenstandsoberfläche. Das Hakenelement steht unter Federspannung, solange der Druck anhält.

Wenn schließlich der Druck auf den Träger vermindert wird-Fig. 1c, gleitet der Haken durch die Federrückstellkraft wieder zurück auf seine Ausgangslage zu. Der Haken wird also in der Druckentlastungsphase über die Gegenstandsoberfläche geschleppt, und die Hakenspitze verhakt sich dabei im Gegenstand, wenn dessen Oberfläche eine verhakbare Beschaffenheit hat. So sind weiche, porige, faserige oder genügend unebene Gegenstandsoberflächen für eine Verhakung geeignet. Je spitzer und härter die Hakenspitze ist, desto besser ist die Eindringung in relativ harte Gegenstandsoberflächen. Die Eindringung geschieht stofftrennend, stoffverschiebend oder unter Nutzung gegebener Hinterscheidformen der Gegenstandsoberfläche. Fig. 1c zeigt den verhakten Zustand nach Zurücknahme des Drucks.

Das beschriebene "Schlepphakenprinzip" hat im Vergleich zum bekannten "Speißprinzip" (Verbindung mit dem Gegenstand durch spießende Hakenbewegung in der Druckphase) folgende Vorteile:

1. Die Eindringtiefe ist mit der Hakengröße und -form steuerbar, so daß eine unkontrolliert Eindringung in Gegenstände ausgeschlossen ist. Bei spießender Eindringung muß dagegen mit einer zufälligen, vom Anpreßdruck abhängigen Eindringtiefe des Hakenelements gerechnet werden. Eine definierte Eindringtiefe ist insbesondere bei Anwendung des Haftmittels auf lebender Haut wichtig, bei der sich die Eindringung in der Regel auf die im pm-Dickenbereich liegende Epidermis beschränken soll. Haftkontakt mit lebender Haut setzt auch während des Haftzustands etwa liegende Hakenspitzen voraus. Steil zur Hautoberfläche stehende Spitzen dagegen, wie beim Speißprinzip, würden bei zufälligem Druck auf das Haftmittel die nerven- und kapillarlose Epidermis in Richtung tieferer Hautschichten durchdringen und Schmerzempfindungen hervorrufen.
2. Da der Haken in der Eindringphase über die Gegenstandsoberfläche gezogen (geschleppt) wird, darf der Hakenarm weicher und dünner gehalten sein als bei spießender Eindringung, die ein im wesentlichen starres Hakenelement erfordert. Dieser Vorteil spielt besonders bei der Anwendung des Haftmittels auf (weichen) Textilien eine Rolle.
3. Bei einer spießenden Verhakung ist die Haftkraft (neben der Beschaffenheit des Gegenstandsmaterials) von der Eindringtiefe abhängig, da abhebende und verhakende Kraft in einer Linie quer zur Gegenstandsoberfläche wirken. Beim Erfindungsgegenstand rufen die rückstellende Federkraft und im gegebenen Fall der Zug am Hebelarm nach Fig. 2, der den Hakenarm zur anderen Trägerseite hin verlängert, Kraftkomponenten parallel zur Gegenstandsoberfläche hervor, die auf die abhebende Kraft mit einer Verhakung reagieren. Man erkennt an Fig. 1b, daß die Verhakungskraft tangential zur Gegenstandsoberfläche durch Zug an der gespreizten Klammer im Maße des Spreizwinkels sogar noch verstärkt wird.

Ein Vorteil gegenüber der Klettfolie ist die Einteiligkeit des Erfindungsgegenstands mit der Folge, daß der zu verbindende Gegenstand nicht für die Verbindung präpariert werden muß. Eine Präparierung mit einem Gegen-Teil wäre bei Gegenständen, die bis zur Verbindung individuell unbekannte bleiben, und bei lebenden Objekten auch nicht möglich.

Weiterhin vermeidet der Erfindungsgegenstand alle oben unter a. bis g. genannten Nachteile von Klebefolien und -bändern mit der Folge (unter anderem), sich mit einem Gegenstand durch Zwischenmedien wie Staub, Fett, Schmutz, Feuchtigkeitsfilm und Haare hindurch zur verbinden.

Beispiele für Gegenstände, die sich mit dem Erfindungsgegenstand verbinden, sind: Haut, Leder, Gummi, Schaumstoff, Hartschaum, weiche Kunststoffe, Textilien, Gewebe, Gestricke, Filz, Karton, Papier, Holz, Pflanzen und ihre Frucht.

Bei der Bildung von Klammern müssen die Hakenelemente sich nicht unmittelbar gegenüberstehen. Sie können auch über Trägerstrecken hinweg miteinander wirken. So sind Anordnungen vorgesehen, bei denen in einer Haftzone alle Hakenelemente in eine Richtung zeigen, in einer zweiten Zone in eine zweite Richtung usw., so daß mehr oder weniger weit entfernte Hakenelemente als Klammergruppen zusammenwirken. Hierher gehört das spezielle Anordnungsbeispiel, in dem die Hakenelemente streifenweise gleichgerichtet sind und sich von Streifen zu Streifen in der Richtung umkehren. Klammern oder klammerbildende Gruppen von Hakenelementen können auch durch starre Hakenelemente, dafür federnde Trägerstrecken entstehen. Fig. 3 zeigt dazu ein Beispiel, in dem die Hakenelemente gegeneinander versetzt sind und der zwischen ihnen liegende Trägersteg als Torsionsfeder dient. Die Trägerfederung kann-neben der Torsion-auch biegend oder in Trägerflächenrichtung dehnend sein.

Anstelle der oder ergänzend zur Auf- und Rückfederung der Hakenelemente ist die beschriebene Verhakungsfunktion bei Ausführung mit Hebelarmen nach dem Prinzip von Fig. 2 auch durch Streichbewegungen z.B. mit der Hand über die Oberfläche des Haftmittels in funktionsgerechten Richtungen erreichbar. Bei dieser Bedienungsart sind zusätzlich zwei stabile Kipplagen der Haftelemente realisierbar, wodurch die Verbindungsfunktion ein- und ausschaltbar wird.

Statt der unmittelbaren mechanischen Kraftwirkung auf die Hakenelemente sind auch mittelbare Kraftursachen möglich wie Wärme- und Feuchtigkeitsänderungen mit der Folge der funktionsentsprechenden Hakenelementbewegung.

Anschließend wird die Erfindung anhand von Ausführungsbeispielen mit weiteren Merkmalen und Vorteilen beschrieben.
1. Hochkantklammern durch Folienstreckung-Eine federfähige Folie wird zu dem in Fig. 4a gezeigten Muster durchtrennt. Dieses Muster wiederholt sich periodisch oder nichtperiodisch über die Folienfläche. Wenn die durchtrennte Folie in Richtung des Doppelpfeils in Fig. 4a bleibend gestreckt wird, geht sie in ein dreidimensionales Gebilde über, nämlich in ein Gitter mit den Stegen 12 und 13, aus dem nach einer Seite nahezu senkrecht Klammern 14 herausragen, wie Fig. 4b zeigt. Der Übergangsbereich 15 zwischen Gitter und Klammer ergibt eine Torsionfeder für die Ruckstellung der Klammer. Diese Lösung fördert die Mikrostrukturierung und erspart detaillierte Biegeverformungen. Im Fall ihrer Anwendung für Haarersatz erlauben buchtenförmige Aussparungen 16 die seitliche Aufnahme von Ersatzhaaren 11 und ersparen damit eine Einfädelung.
2. Flachklammern durch Folienquerbiegung Eine federfähige Folie wird zu dem in Fig. 5a gezeigten Muster durchtrennt. Eine Verformung quer zur Folienfläche (bei thermoplastischen Kunststoffen z.B. mit heißem Luftstrom) ergibt ein aus den Stegen 17 und 18 bestehendes Gitter und aus der Gitterebene herausragende Klammern 19 in Fig. 5b. Die Klammerspitzen werden bei Bedarf geschliffen. Bei Anwendung für Haarersatz können im Muster Dorne 20 für die seitliche Haaraufnahme integriert werden. Diese Lösung kommt mit Umbeigungen mit nur spitzem Winkel aus.
3. Klammern aus Mehrsichtfolie Fig. 6 zeigt das Prinzip für die Herstellung des Haftmittels ohne Biegeverformungen. Die Mehrsichtfolie nach Fig. 6a aus Schichten unterschiedlichen, geeigneten Materials (z.B. federfähige Metallfolie in der mittleren Schicht) wird in einem Mehrschrittverfahren (Ätzen, Lösen oder ähnliches) zu Klammern geformt, die an einem Gitter oder Träger hängen. Statt von einer Mehrsschichtverbundfolie auszugehen, ist auch eine Komposition von einzelnen, zuvor konturierten Schichtfolien zum das Haftmittel ergebenden Verbund möglich. Nach der Formgebung werden bei Bedarf Klammerspitzen. z.B. angeschliffen, wie es des Bearbeitungszeichen in Fig. 6b andeutet.
4. Klammern oder Hakenelemente aus Gewebe Ein Netz oder allgemein ein Träger mit Hakenelementen kann auf einem Drahtgewebe, -gitter oder einer ähnlichen Draht-/Faden-Anordnung besieren. Die Maschenstege dieses Gewebes werden an bestimmten Stellen aufgetrennt und zu Klammern geformt. Es können auch Schlaufen während des Webvorgangs geformt werden, die dann zu Klammern bzw. Hakenelementen geöffnet werden, z.B. durch Schleifen. Fig. 7 zeigt ein Beispiel in drei Herstellungsphasen, dessen Besonderheit der Wechsel von dickeren (oder gegen Bruch oder Trennung widerstandsfähigeren) und dünneren Fäden in z.B. der Schußrichtung des Ausgangsgewebes ist zu dem Zweck, daß allein die dünneren Fädern-z.B. durch einen Laserstrahl entlang den gestrichelten Linien--durchtrennt werden.

Der Erfindungsgegenstand eignet sich für eine Reihe von Anwendungen. Anwendungsbeispiel sind folgende:
1. Haarersatz/Toupet Hier wird das Haftmittel mit Ersatzhaaren kombiniert. Wegen der entweder nur die Kopfhautoberfläche zu Hinterscheidungen verformenden (keine trennende Eindringung) oder möglichst nur in die Hautoberschicht (Epidermis) flach eindringenden Hakenspitzen müssen diese entsprechend kleine Abmessungen haben. Der Träger ist ein lichtes, wenig abdeckendes Netz oder Gitter, das sowohl Hygiene als auch das Durchwachsen der natürlichen Resthaare erlaubt. Eine vorteilhafte Befestigungsart der Ersatzhaare am Haftmittel ist ihre seitliche Einführung in Buchten oder hinter Dorne oder Haken entsprechend 16 in Fig. 4, 20 in Fig. 5 und 10 in Fig. 2, wodurch eine Einfädelung des Ersatzhaares vermeiden wird.
2. Medizinische und physiotherapeutische Anwendungen auf der Haut.
3. Anwendungen auf Textilien. Eine Maßnahme gegen das Herausziehen von Fädern beim Ablösen des Haftmittels vom textilen Gegenstand sind entsprechend leicht auffedernde Hakenelemente mit großem Radius des Bogens zwischen Haken und Hakenarm.
4. Anwendung unter Wasser.

## Patentansprüche

1. Haftmittel zur Verbindung mit einer Gegenstandsoberfläche, bestehend aus einem flächigen Träger in Gestalt einer Folie, eines Netzes, eines Gitters oder ähnlichem und über den Träger vorstehenden, vielen Hakenelementen, dadurch gekennzeichnet,
daß die Hakenelemente aus einem Hakenarm und einem oder mehreren Haken am Hakenarm bestehen,
daß der resultierende Hakenarm schräg zur Trägerflächennormalen angeordnet ist,
daß die Hakenelemente federnd oder/und drehbar im Träger gelagert sind
und daß die Verhakung nach dem Schlepphakenprinzip (Fig. 1) in der Druckentlastungsphase durch die Federrückstellkraft/Rückstellkraft geschieht.

2. Haftmittel nach Anspruch 1, dadurch gekennzeichnet, daß der Hakenarm über die Befestigungszone im Träger hinaus zu einem Hebelarm verlängert ist.

3. Haftmittel nach Anspruch 1 oder 2, gekennzeichnet durch zwei stabile Kipplagen des Hakenelements.

4. Haftmittel nach einem oder mehreren der vorstehenden Ansprüche, dadurch gekennzeichnet, daß zwei oder mehrere Hakenelemente eine Klammer bilden.

5. Haftmittel nach einem oder mehreren der vorstehenden Ansprüche, dadurch gekennzeichnet, daß die Hakenelemente streifen- oder zonenweise entgegengesetzt ausgerichtet sind und miteinander Klammern über Trägerstrecken hinweg bilden.

6. Haftmittel nach einem oder mehreren der vorstehenden Ansprüche, dadurch gekennzeichnet, daß die Anordnung von Hakenelementen und Träger auf Durchtrennung und bleibend verformendem Längszug einer federfähigen Folie beruht (Fig. 4).

7. Haftmittel nach einem oder mehreren der vorstehenden Ansprüche, dadurch gekennzeichnet, daß die Anordnung von Hakenelementen und Träger auf Durchtrennung und bleibend verformender Querpressung einer federfähigen Folie beruht (Fig. 5).

8. Haftmittel nach einem oder mehreren der vorstehenden Ansprüche, dadurch gekennzeichnet, daß die Anordnung von Hakenelementen und Träger auf schrittweiser Materialabtragung einer in mindestens einer Schicht federfähigen Mehrsichtfolie beruht oder auf Durchtrennung einzelner Folien und ihrer Verbindung zur das Haftmittel ergebenden Verbundfolie (Fig. 6).

9. Haftmittel nach einem oder mehreren der vorstehenden Ansprüche, dadurch gekennzeichnet, daß die Anordnung von Hakenelementen und Träger auf Maschen- oder Stegtrennung und Hakenelementformung eines Gewebes oder Gitters beruht (Fig. 7).

10. Haftmittel nach Anspruch 9, dadurch gekennzeichnet, daß das Gewebe oder Gitter als Haftmittelausgangsprodukt mit unterschiedlich leicht trennbaren, insbesondere mit unterschiedlich dicken Gewebedrähten, -fäden oder Gitterstegen struktiert ist (Fig. 7).

11. Haftmittel nach Anspruch 9 oder/und 10, dadurch gekennzeichnet, daß das Gewebe oder Gitter als Haftmittelausgangsprodukt mit Schlaufen quer zur Gewebe- oder Gitterfläche struktiert ist (Fig. 7).

12. Haftmittel nach einem oder mehreren der vorstehenden Ansprüche, dadurch gekennzeichnet, daß am Träger oder am Hakenelement Buchten, Dorne oder Haken für die seitliche Aufnahme und Befestigung von Ersatzhaaren oder anderen Objekten vorgesehen sind (Fig. 2, 4 und 5).

13. Haftmittel nach einem oder mehreren der vorstehenden Ansprüche, gekennzeichnet, durch seine Anwendung als Haarersatz.

14. Haftmittel nach einem oder mehreren der vorstehenden Ansprüche, dadurch gekennzeichnet, daß die Hakenelemente oder/und der Träger wärme-, feuchtigkeits- oder elektrisch-reaktiv konstruiert sind zum Zweck der Relativbewegung der Haken gegenüber der Gegenstandsoberfläche.

## Revendications

1. Elément de fixation à lier avec une surface d'objet, se composant d'un support plan sous forme de feuille, de filet, de grille ou de quelque chose de semblable et de beaucoup d'éléments-crochets dépassent le support, caractérisé
en ce que les éléments-ch rochets se composent d'un bras et d'un ou de plusieurs crochets sur le bras,
en se que le bras en résultant est disposé en oblique par rapport à la normale à la surface du support,
en se que les éléments-crochets sont montés à ressorts ou/et rotatif dans le support,
en ce que l'accrochage se fait selon le principe de traction (Fig. 1) dans la phase de détente par la force de rappel du ressort/force de rappel.

2. Elément de fixation d'après la revendication 1, caractérisé en ce que le bras du crochet est prolongé en bras de levier au-delà de la zone de fixation dans le support.

3. Elément de fixation d'après la revendication 1 ou 2, caractérisé par deux positions-bascules stables de l'élément-crochet.

4. Elément de fixation d'après une ou plusieurs des revendications précédentes, caractérisé en ce que deux ou plusieurs éléments-crochets forment une pince.

5. Elément de fixation d'après une ou plusieurs des revendications précédentes, caractérisé en ce que les éléments-crochets sont placés en sens inverse par bandes ou par zones formant ensemble des pinces au-delà des intervalles du support.

6. Elément de fixation d'après une ou plusieurs des revendications précédentes, caractérisé en ce que la mise en 'place d'éléments-crochets et du support se fait sur séparation et traction longitudinale déformant durablement une feuille élastique (Fig. 4).

7. Elément de fixation d'après une ou plusieurs des revendications précédentes, caractérisé en ce que la mise en place d'éléments-crochets et du support se fait sur séparation et pression transversale déformant durablement une feuille élastique (Fig. 5).

8. Elément de fixation d'après une ou plusieurs de revendications précédentes, caractérisé en ce que la mise en place d'éléments-crochets et du support se fait sur l'action progressive d'enleve- ment de matériaux d'une feuille à plusieurs couches ayant au moins une couche élastique ou sur la séparation de feuilles isolées et de leur attache à la feuille composée donnant l'élément de fixation (Fig. 6).

9. Elément de fixation d'après une ou plusieurs des revendications précédentes, caractérisé en ce que la mise en place d'éléments-crochets et du support se fait sur la separation de mailles ou d'entretoises et la formation d'un tissu ou d'une grille pour l'élément-crochet (Fig. 7).

10. Elément de fixation d'après la revendication 9, caractérisé en ce que le tissu ou la grille en tant que produit de départ de l'élément de fixation est structuré de fils de tissu ou d'entretoises de grilles se coupant plus ou moins facilement et surtout étant plus ou moins épais (Fig. 7).

11. Elément de fixation d'après la revendication 9 ou/et 10, caractérisé en ce que le tissu ou la grille en tant que produit de départ de l'élément de fixation est structuré de boucles transversales par rapport au plan du tissue ou de la grille (Fig. 7).

12. Elément de fixation d'après une ou plu- sieures des revendications précédentes, caractérisé en ce que des anses, des spinules ou des crochets sont prévus sur le support ou sur l'élément-crochet peur l'attache laterale et la fixation de cheveux artificiles ou d'autres objets (Fi^{g.} 2,4 et 5).

13. Elément de fixation d'après une ou plusieurs des revendications précédentes, caractérisé par son utilisation en tant que toupet.

14. Elément de fixation d'après une ou plusieurs des revendications précédentes, caractérisé en ce que les éléments-crochets ou/et le support sont construits pour réagir à la chelaur, l'humidité ou l'électricité dans le but du mouvement relatif des crochets par rapport à la surface de l'objet.

## Claims

1. Fixing element to be attached to the surface of an object comprising a base as a foil, a net, a grating or similar and many hook elements standing out from the base, characterized by the means
thatthe hook element consists of a hook arm and one or more hooks at the hook arm,
thatthe resulting hook arm stands oblique to the perpendicular of the base plane,
that the hook element is fixed elastically or/and revolving to the base,
and that the hooking effect is achieved according to the principle of hook dragging (Fig. 1) by the spring relaxing force/relaxing force during the force relaxing phase.

2. Fixing element according to Claim 1, characterized by prolongation of the hook arm as a lever- arm beyond the fixing zone in the base.

3. Fixing element according to Claim 1 or 2, characterized by two stable states of the hook elements.

4. Fixing element according to one or more of the before-mentioned claims, characterized by the means that two or more hook elements form a clamp.

5. Fixing element according to one or more of the before-mentioned claims, characterized by the means that stripes or zones of hook elements are aligned in opposite directions and that hook elements form clamps over spaces of the base.

6. Fixing element according to one or more of the before-mentioned claims, characterized by means that the arrangement of hook elements and base is based on cutting of an elastic foil and its permanent deformation by a longitudinal force.

7. Fixing element according to one or more of the before-mentioned claims, characterized by means that the arrangement of hook elements and base is based on cutting of an elastic foil and its permanent deformation by a pressing force perpendicular to the base plane (Fig. 5).

8. Fixing element according to one or more of the before-mentioned claims, characterized by means that the arrangement of the hook elements and base is based either on the step by step removal of matter of a compound foil with at least one elastic layer or on cutting of single foils and their combination to a compound foil as fixing element (Figure 6).

9. Fixing element according to one or more of the before-mentioned claims, characterized by the means that the arrangement of hook elements and base is based on cutting of meshes or material bridges and hook forming of a web or grating (Figure 7).

10. Fixing element according to Claim 9, characterized by means that the web or grating as the outcoming fixing element is structured by filaments or fibres which can be cutted with different effort, especially which have unequal thickness (Figure 7).

11. Fixing element according to Claim 9 and/or 10, characterized by the means that the web or grating as the outcoming fixing element is structured by loops transversal to the plane of the base (Figure 7).

12. Fixing element according to one or more of the before-mentioned claims, characterized by the means that there exist notches, thorns or hooks at the base or at the hook element for the purpose of lateral reception and fastening of hair substitutes or other objects (Figure 2, 4 and 5).

13. Fixing element according to one more of the before-mentioned claims, characterized by its application as hair substitute.

14. Fixing element according to one or more of the before-mentioned claims, characterized by the means that the hook elements and/or the base are temperature-, humidity- or electrically reactive for the purpose of relative motion between the hooks and the object surface.
